# FASCICULE DE BREVET EUROPEEN

(11) **EP 0 099 798 B1**
(45) Date de publication et mention de la délivrance du brevet: **10.09.1986**
(21) Numéro de dépôt: 83401371.6
(22) Date de dépôt: 04.07.1983
(51) Int. Cl.: D06F 39/02

(54) **Boîte à produits pulvérulents ou liquides et machine à laver munie d'une telle boîte**
Zusatzbehälter für flüssige oder pulverförmige Waschmittel und Waschmaschine mit solchem Behälter
Powder or liquid agent dispenser and washing machine provided with such a dispenser

(30) Priorité: 13.07.1982 FR 8212290
(43) Date de publication de la demande: 01.02.1984
(73) Titulaire: THOMSON-BRANDT, 75379 Paris Cedex 08 (FR)
(72) Inventeur: Savary, Henri, F-75379 Paris Cedex 08 (FR); Burgel, Christian, F-75379 Paris Cedex 08 (FR)
(74) Mandataire: Phan, Chi Quy

## Description

La présente invention concerne une boîte à produits pulvérulents ou liquides, et une machine à laver munie d'une telle boîte.

Une machine à laver le linge par exemple comprend habituellement une boîte contenant un ou plusieurs produits pour le traitement du linge tels que les détergents, les assouplissants, l'eau de javel ou du parfum. Ces produits se présentent soit sous une forme pulvérulente soit sous une forme liquide.

Dans un grand nombre de machines à laver connues, la boîte à produits est conçue pour une utilisation d'une forme prédéterminée de produit, soit pulvérulent, soit liquide. Un remplacement d'un produit pulvérulent par un produit liquide n'est pas admissible dans de telles machines.

Dans d'autres machines à laver connues, la boîte à produits est pourvue en dehors des bacs fixes à produits pulvérulents, de un ou plusieurs bacs amovibles pour produits liquides. Dans de telles machines, un changement de produit pulvérulent en produit liquide ou inversement, entraîne soit un enlèvement soit une mise en place de ces bacs amovibles.

Certaines machines à laver connues sont pourvues de boîtes à produits pouvant recevoir indifféremment des produits pulvérulents ou liquides. Habituellement dans ces boîtes, les moyens d'évacuation sont communs au produit, au mélange « produit-eau - et à l'eau résiduelle dans le bac. L'encrassement de ces moyens d'évacuation peut perturber gravement le fonctionnement de ces boîtes. Dans la plupart des cas, ces moyens sont constitués par un siphon. L'encrassement de ce siphon ou un changement de viscosité d'un produit liquide risque d'entraîner une obstruction partielle ou totale de ce siphon et par conséquent une mauvaise ou un arrêt total de la distribution du produit ou de l'évacuation de l'eau résiduelle du bac. Il en ressort que dans ces machines connues, un nettoyage manuel fréquent des siphons de leur boîte à produits s'impose. A cet inconvénient s'ajoute dans certains cas une difficulté d'entretien notamment celle concernant des siphons fixes et peu accessibles.

Dans le document DE-A-2 947 330, est décrite une de ces boîtes à produits pouvant recevoir des produits pulvérulents ou liquides dans laquelle le mélange « eau-produit » est évacuée par débordement et un siphon assure soit l'alimentation en eau de la boîte, soit une évacuation de l'eau de la boîte et également du mélange « eau-produit soit une évacuation de l'eau.

Par ailleurs, une bonne évacuation d'un produit par débordement dépend aussi de la manière avec laquelle le courant d'eau est admis dans la boîte lors d'une formation d'un mélange « eau-produit •. Car une turbulence de l'eau admise restant localisée dans le voisinage de la sortie du conduit d'alimentation en eau dans la boîte comme le montre le document DE-A-2 947 330 s'avère souvent insuffisante pour décoller à temps de la paroi de la boîte pendant la durée d'admission d'eau, un produit à grande viscosité ou un produit pulvérulent humecté formant une pâte plus ou moins dense. Et une masse du produit libérée en retard durant l'évacuation de l'eau par le siphon peut entraîner une obstruction de ce dernier et empêcher un bon fonctionnement de la boîte.

La présente invention ayant pour but d'éviter les inconvénients rappelés ci-dessus, permet de réaliser une boîte à produits, pouvant recevoir indifféremment un produit liquide ou pulvérulent et assurant une distribution positive des produits par débordement et au moyen d'un mouvement de rotation ascendant du mélange « eau-produit ».

L'invention a pour objet une boîte à produits pulvérulent ou liquide selon la revendication 1.

L'invention a également pour objet une boîte à produits pulvérulent ou liquide dans laquelle le siphon d'évacuation est automatiquement nettoyé à chaque distribution de produit, et automatiquement amorcé dans la phase de distribution du produit.

L'invention a également pour objet une machine à laver le linge ou la vaisselle munie d'une telle boîte à produits.

Pour mieux faire comprendre l'invention, on en décrit ci-après un exemple de réalisation illustré par des dessins ci-annexés dont
la figure 1 représente une vue schématique et partielle d'une machine à laver le linge munie d'une boîte à produits réalisée selon l'invention, et
la figure 2 représente à une autre échelle, une vue schématique et partielle de la boîte à produits de la machine de la figure 1.

Une machine à laver le linge 1, réalisée selon l'invention illustrée dans la figure 1, comprend une carrosserie 2 dans laquelle sont montés au moins une cuve 3, un tambour à linge 4, et une boîte à produits 5, représentés en traits discontinus. La boîte à produits 5 comprend (figure 2) au moins un bac 6 pouvant recevoir indifféremment un produit liquide ou pulvérulent. Le bac 6 est pourvu d'une ouverture d'alimentation en produits 7 dans sa partie supérieure, et d'une ouverture d'évacuation du produit par débordement 8 dans sa paroi latérale.

Le bac 6 est alimenté en eau par un conduit d'eau 13 dont l'une des extrémités ou extrémité d'injection 14 est montée dans ce bac à une hauteur au-dessous du niveau de cette ouverture de débordement 8, à proximité du fond 9 du bac 6 et tangentiellement à la paroi latérale de ce dernier. Quand une dose de produit liquide ou pulvérulent est déposée au fond 9 du bac 6, le courant d'eau sortant à grande vitesse de cette extrémité d'injection 14 emporte au fur et à mesure le produit, en formant un mélange « eau-produit et grâce à sa direction tangentielle dans le bac 6 communique à cette masse de mélange un mouvement de rotation favorisant une flottation de produit jusqu'à l'ouverture 8 du bac pour évacuer ce dernier par débordement. Durant la distribution du produit, le courant d'eau d'alimentation à travers cette extrémité d'injection 14 est admis dans le bac 6 jusqu'à l'épuisement de la dose de produit introduite, de telle sorte qu'il ne reste dans le bac que de l'eau à la fin de la distribution du produit.

Le bac 6 comprend une section transversale polygonale ou circulaire. Pour favoriser le mouvement de rotation du mélange « eau-produit » créé par l'entrée à grande vitesse du courant d'eau sortant de l'extrémité d'injection 4, le bac 6 comprend de préférence une section transversale circulaire dans sa partie inférieure se trouvant au dessous de l'ouverture d'évacuation 8.

Le bac 6 est mis en communication avec l'extérieur au moyen d'un siphon 10 dont l'une des branches 10a débouche par une extrémité appelée extrémité de communication 11 en un point bas de la zone périphérique de son fond 9 et juste en dessous et dans le plan de l'axe de l'extrémité d'injection 14 du conduit d'eau d'alimentation 13, et l'autre branche 10b s'ouvre à l'air libre par son extrémité appelée extrémité de sortie 12, à un niveau inférieur à celui de l'extrémité 11 de la première branche 10a.

Selon cette structure, l'eau sortant à grande vitesse de l'extrémité d'injection 14 et passant au-dessus de cette extrémité de communication 11 crée d'une part une rotation du mélange « eau-produit contenu dans ce bac 6 et d'autre part une dépression plus ou moins grande dans le siphon 10. Le conduit d'eau 13 qui alimente le bac 6 comprend une deuxième extrémité appelée extrémité de réception 15 qui reçoit, à travers un espace d'air libre 16, un jet d'eau fourni par une source non illustrée à travers une buse d'alimentation 17 et une électrovanne non représentée.

Ce conduit d'eau 13 est selon une caractéristique importante de l'invention relié, en un point en amont de son extrémité d'injection 14, à un point de la branche 10a du siphon 10 qui porte l'extrémité de communication 11, par une canalisation de dérivation 18. Etant donné que cette canalisation de dérivation d'eau 18 a un diamètre inférieur à la section de l'ajutage d'extrémité d'injection 14, une grande partie de l'eau circulant dans le conduit d'eau 13 entre par l'extrémité d'injection 14 dans le bac 6, et une faible partie de l'eau du conduit 13 passe par la canalisation de dérivation 18 dans le siphon 10.

L'eau venant de la canalisation de dérivation 18 entrant dans la branche 10a du siphon 10 au point de jonction 29 se divise en deux courants, un courant d'eau 19 traversant la branche 10a du siphon 10 est appelé dans le bac 6 à travers l'extrémité de communication 11 sous l'effet de la dépression créée par le courant d'eau sortant à grande vitesse de l'extrémité d'injection 14 devant cette extrémité 11 de la branche 10a du siphon, et un courant d'eau 20 traversant la branche 10b du siphon 10 et s'en allant par l'extrémité de sortie 12.

Durant l'alimentation en eau du bac 6 par le conduit d'eau 13, il y a en permanence dans le siphon 10 deux courants d'eau non chargés de produits qui le nettoient automatiquement. Quand toute la dose de produit contenue dans le bac 6 est chassée par le courant d'eau d'alimentation par débordement à travers l'ouverture d'évacuation 8, et que l'alimentation en eau du bac 6 est arrêtée, l'eau résiduelle dépourvue de produit ne pouvant pas s'échapper par cette ouverture 8, est évacuée facilement par le siphon 10 déjà nettoyé et propre. Dans le bac 6, les moyens assurant l'évacuation du produit sont ainsi distincts des moyens de vidange d'eau résiduelle du bac. Il n'y a ni risque d'obstruction de la voie d'évacuation par débordement à travers l'ouverture 8 et ni risque d'encrassement et d'obstruction de la voie de vidange par le siphon 10.

L'eau entrant dans le siphon 10 par la canalisation de dérivation 18 et sortant par l'extrémité de sortie 12 crée en permanence durant l'alimentation en eau du bac 6, une amorce préalable de ce siphon 10. Il en résulte que dès l'arrêt de l'alimentation en eau du bac par le conduit 13, le siphon 10 peut fonctionner immédiatement. Le siphon 10 est ainsi amorcé indépendamment de la hauteur de remplissage du bac 6.

Cette caractéristique autorise une construction de la boîte à produits 5 avec un bac 6 muni d'un siphon 10 ayant son point haut 21 dépassant le niveau de l'ouverture de débordement 8 du bac 6. Selon cette structure de la boîte 5, il n'y a pas de risque d'un amorçage inopiné du siphon 10 lors du remplissage du bac 6, par un produit liquide, et d'une évacuation inopportune du produit introduit dans ce bac. En effet quand le point haut 21 du siphon 10 est en dessous du niveau de l'ouverture de débordement 8, et si l'on introduit dans le bac 6 une dose de produit liquide qui atteint l'ouverture 8, le siphon 10 est immédiatement amorçé et la dose de produit liquide est . évacuée inopportunément. Quand le point haut 21 du siphon 10 est au-dessus du niveau de l'ouverture de débordement 8 et même si l'on introduit dans le bac 6 une dose de produit liquide qui déborde l'ouverture 8, le siphon 10 n'est pas amorçé et la dose de produit reste dans le bac 6 jusqu'au moment où une distribution normale de produit a lieu.

L'ouverture de débordement 8 est formée à un niveau de la paroi latérale du bac 6, correspondant au moins à une dose maximale de produit liquide admise dans le bac 6. Habituellement cette dose maximale n'atteint pas le niveau de cette ouverture et le point haut 21 du siphon 10 peut se trouver entre le niveau de cette ouverture 8 et celui de cette dose de produit sans entraîner un amorçage innoportun du siphon 10 et l'évacuation de la dose de produit introduite.

Le fond 9 du bac 6 a de préférence une forme bombée dans sa zone centrale dont la convexité est tournée vers l'intérieur de ce bac 6. Cette structure favorise une répartition de la dose introduite de produit vers la zone périphérique du fond 9 où circule habituellement le courant d'eau sortant à grande vitesse de l'extrémité d'injection tangentielle 14 du conduit d'eau d'alimentation 13, et se forme le mélange cc eau-produit ". L'évacuation du produit devient plus efficace. Dans la boîte 5, la section de la canalisation de dérivation 18 est choisie de manière à obtenir de préférence une pression de l'eau entrant dans le siphon 10, légèrement supérieure à la dépression créée dans le siphon 10 par le passage à grande vitesse du courant d'eau sortant de l'extrémité d'injection 14 du conduit d'eau 13, devant l'extrémité de communication 11 du siphon 10.

Une disposition tangentielle à la paroi du bac 6, de l'extrémité d'injection 14 permet au courant d'eau entrant dans le bac de former facilement avec le produit s'y trouvant, un mélange « eau-produit », et de créer un mouvement de rotation de ce mélange. Une forme en ajutage de l'extrémité d'injection 14 permet, d'augmenter substantiellement la vitesse du courant d'eau entrant dans le bac 6 et de réaliser ainsi une bonne mise en vitesse de rotation de cette masse de mélange « eau-produit et de provoquer une flottation du produit dans cette masse, même si ce produit est plus lourd que cette eau. Le courant d'eau 19 venant du siphon 10 par le fond 9 du bac se dirige vers le haut et tend à former avec le courant d'eau sortant de l'extrémité d'injection 14 du conduit d'eau 13, un courant d'eau ascendant qui favorise un mouvement ascendant du produit et son évacuation par débordement, à travers l'ouverture 8 du bac 6.

Le bac 6 est maintenu en position par un support, dans la boîte à produits 5.

Dans l'exemple illustré, le support du bac 6 est constitué par un bâti 22 de la boîte 5. Le bâti 22 sert en même temps de récipient collecteur, qui recueille l'eau, le mélange « eau-produit ou tout autre liquide évacué du bac 6 et qui le guide vers le lieu de son utilisation autrement dit la cuve 3 de la machine à laver 1 dans l'exemple représenté à la figure 1.

La boîte à produits 5 peut avoir un ou plusieurs bacs ayant une structure analogue au bac 6 et munis chacun également d'un conduit d'alimentation en eau et d'un siphon reliés entre eux de la même manière que celle des conduits 13 et siphon 10, pour obtenir un fonctionnement analogue et des résultats semblables. Dans la boîte à produits 5, les bacs 6 peuvent sans risque recevoir et distribuer aussi bien des produits liquides que des produits pulvérulents.

En effet, dans un bac 6, le produit pulvérulent ou liquide est, durant sa distribution, emporté au fur et à mesure par un courant d'eau renouvelé continuellement qui forme un mélange tournoyant, et évacué par débordement à travers l'ouverture 8. Quand toute la dose de produit introduite est chassée du bac 6, l'alimentation en eau du bac est arrêtée et il ne reste que dans ce dernier que de l'eau, et celle-ci est évacuée sans aucune difficulté par le siphon 10 qui est déjà nettoyé et amorcé.

## Revendications

1. Boîte à produits pulvérulents ou liquides, à mélange « eau-produit - formé et évacué par débordement, et à vidange d'eau résiduelle, par siphonage, caractérisée en ce qu'elle comprend au moins un bac (6) muni, d'une ouverture de débordement (8), et d'une extrémité d'injection (14) d'un conduit d'alimentation en eau (13), montée en dessous du niveau de cette ouverture (8), à proximité du fond (9) et tangentiellement à la paroi latérale, de ce bac (6), un siphon (10) dont la première branche (10a) est, par son extrémité appelée extrémité de communication (11), reliée à un point bas du fond (9) de ce bac, en dessous et dans le plan de l'axe de l'extrémité d'injection (14), et la deuxième branche (10b) s'ouvre à l'air libre par son extrémité appelée extrémité de sortie (12), et une canalisation de dérivation (18) reliant un point du conduit d'eau (13) en amont de l'extrémité d'injection (14), à un point de la première branche (10a) du siphon (10) portant l'extrémité de communication (11) en vue d'obtenir durant une alimentation en eau, simultanément deux courants opposés d'eau dans le siphon (10) un courant (19) traversant cette première branche (10a) du siphon à partir de ce point de jonction de dérivation (29) et entrant dans le bac (6), et un courant (20) traversant la deuxième branche (10b) du siphon à partir de ce point de jonction de dérivation (29) et sortant du siphon par l'extrémité (12).

2. Boîte selon la revendication 1, caractérisé en ce qu'elle comprend dans le bac (6) un conduit d'alimentation en eau (13) pourvu d'une extrémité d'injection d'eau (14) ayant la forme d'un ajutage.

3. Boîte selon l'une des revendications 1 à 2, caractérisée en ce qu'elle comprend un bac (6) muni d'un fond (9) bombé dans la zone centrale dont la surface convexe est tournée vers l'intérieur de ce bac (6).

4. Boîte selon la revendication 1, caractérisé en ce que le bac (6) comprend une ouverture de débordement (8), formée à un niveau de la paroi latérale de ce bac, correspondant au moins à une dose maximale de produit pulvérulent ou liquide admise dans ce bac (6).

5. Boîte selon l'une des revendications 1 à 4, caractérisée en ce que le bac (6) comprend un siphon (10) ayant un point haut (21) se trouvant au-dessus du niveau de l'ouverture de débordement (8) du bac (6).

6. Machine à laver, caractérisée en ce qu'elle comprend une boîte à produits selon l'une des revendications 1 à 5.

## Claims

1. Box for pulverulent or liquid products, for a « water-product mixture formed and evacuated by overflow, and with drainage of the residual water by siphon effect, characterized in that it comprises at least one container (6) provided with an overflow opening (8) and with an injection end (14) of a water supply conduit (13) mounted beneath the level of this opening (8) in the neighborhood of the bottom (9) and tangentially to the lateral wall of this container (6), a siphon (10) the first branch (10a) of which is connected through its end referred to as the communication end (11) to a low point of the bottom (9) of this container beneath and in the plane of the axis of the injection end (14), and the second branch (10b) opening into the free air with its end referred to as outlet end (12), and a derivation conduit (18) connecting a point of the water conduit (13) upstream of the injection end (14) to a point of the first branch (10a) of the siphon (10) carrying the communication end (11) in order to obtain simultaneously two opposed water currents in the siphon (10) during the supply of water, i. e. a current (19) passing through this first branch (10a) of the siphon from this point of derivation junction (29) and entering into the container (6), and a current (20) passing through the second branch (10b) of the siphon from this point of derivation junction (29) and escaping from the siphon through the end (12).

2. Box according to claim 1, characterized in that it comprises within the container (6) a water supply conduit (13) provided with a water injection end (14) shaped as a nozzle.

3. Box according to any of claims 1 and 2, characterized in that it comprises a container (9) having a domed bottom (9) in its central zone the convex surface of which is directed towards the inside of this container (6).

4. Box according to claim 1, characterized in that the container (6) comprises an overflow opening (8) formed at a level of the lateral wall of this container corresponding to at least a maximum amount of pulverulent or liquid product received in this container (6).

5. Box according to any of claims 1 to 4, characterized in that the container (6) comprises a siphon (10) having a high point (21) lying above the level of the overflow opening (8) of the container (6).

6. Washing machine, characterized in that it comprises a product box according to any of claims 1 to 5.

## Patentansprüche

1. Kasten für pulverförmige oder flüssige Produkte für ein gebildetes « Wasser-Produkt •-Cemisch, das durch Überlaufen abgeführt wird, und mit Entleerung des Restwassers durch Siphoneffekt, dadurch gekennzeichnet, daß er wenigstens einen Behälter (6) umfaßt, der mit einer Überlauföffnung (8) und einem Einspeiseende (14) einer Wasserzufuhrleitung (13) versehen ist, die unterhalb der Höhe dieser Öffnung (8) in der Nähe des Bodens (9) und tangential zur Seitenwand dieses Behälters (6) angebracht ist, einen Siphon (10) umfaßt, dessen erster Arm (10a) mit seinem als Verbindungsende (11) bezeichneten Ende an einem niedrigen Punkt des Bodens (9) dieses Behälters unterhalb und in der Ebene der Achse des Einspeiseendes (14) angeordnet ist, während der zweite Arm (10b) an dem freien Ende mit seinem als Austrittsende (12) bezeichneten Ende mündet und eine Zweigleitung (18) umfaßt, welche einen Punkt der Wasserleitung (13) strömungsaufwärts von dem Einspeiseende (14) mit einem Punkt des ersten Armes (10a) des Siphons (10) verbindet, der das Verbindungsende (11) trägt, um während einer Wassereinspeisung gleichzeitig zwei entgegengesetzte Wasserströmungen in dem Siphon (10) zu erhalten, nämlich eine Strömung (19), welche diesen ersten Arm (10a) des Siphons durchquert und von diesem Abzweigungs-Anschlußpunkt (29) ausgeht sowie in den Behälter eintritt, und eine Strömung (20), welche den zweiten Arm (10b) des Siphons durchquert und von diesem Abzweigungs-Anschlußpunkt (29) ausgeht sowie aus dem Siphon über das Ende (12) austritt.

2. Kasten nach Anspruch 1, dadurch gekennzeichnet, daß er in dem Behälter (6) eine Wasserzufuhrleitung (13) umfaßt, die mit einem düsentümₗig ausgebildeten Wasser-Einspeiseende (14) versehen ist.

3. Kasten nach Anspruch 1 oder 2, dadurch gekennzeichnet, daß er einen Behälter (6) aufweist, der mit einem gewölbten Boden (9) in der mittleren Zone versehen ist, deren konvexe Oberfläche zur Innenseite dieses Behälters (6) gekehrt ist.

4. Kasten nach Anspruch 1, dadurch gekennzeichnet, daß der Behälter (6) eine Überlauföffnung (8) aufweist, die in einer Höhe in der Seitenwand dieses Behälters gebildet ist, welche wenigstens einer maximalen Füllmenge des pulverförmigen oder flüssigen Produktes in diesem Behälter (6) entspricht.

5. Kasten nach einem der Ansprüche 1 bis 4, dadurch gekennzeichnet, daß der Behälter (6) einen Siphon (10) umfaßt, welcher einen hochgelegenen Punkt (21) aufweist, der sich oberhalb der Höhe der Überlauföffnung (8) des Behälters (6) befindet.

6. Waschmaschine, dadurch gekennzeichnet, daß sie einen Produktkasten nach einem der Ansprüche 1 bis 5 umfaßt.
